# EUROPÄISCHE PATENTSCHRIFT

(11) **EP 1 600 609 B1**
(45) Veröffentlichungstag und Bekanntmachung des Hinweises auf die Patenterteilung: **05.10.2011**
(21) Anmeldenummer: 05009745.0
(22) Anmeldetag: 04.05.2005
(51) Int. Cl.: F01L 1/14

(54) **Tassenstössel eines Ventiltriebs einer Brennkraftmaschine**
Valve lifter for an internal combustion engine
Poussoir de soupape pour moteur à combustion interne

(30) Priorität: 25.05.2004 DE 102004025532
(43) Veröffentlichungstag der Anmeldung: 30.11.2005
(73) Patentinhaber: Schaeffler Technologies GmbH & Co. KG, 91074 Herzogenaurach (DE)
(72) Erfinder: Kirbach, Lutz, Dipl.-Ing., Rochester Hills, MI 48309 (US); Kamm, Robert, Dipl.-Ing., 90587 Veitsbronn (DE); Ihlemann, Arndt, Dipl.-Ing., 91315 Höchstadt (DE)

(56) Entgegenhaltungen:
- EP-A- 1 260 679
- EP-A- 1 275 823
- DE-A1- 4 131 487
- JP-A- 11 200 820
- JP-A- 55 151 105
- JP-A- 62 045 911
- JP-A- 2001 280 105
- JP-A- 2001 295 616

## Beschreibung

### Gebiet der Erfindung

Die Erfindung betrifft einen Tassenstößel eines Ventiltriebs einer Brennkraftmaschine, mit einem an einer Seite durch einen Boden verschlossenen hohlzylindrischen Hemd, welcher Boden an seiner äußeren Stirnfläche eine Anlauffläche für einen Nocken sowie an dessen innerer Stirnfläche eine zentrische Anlage für ein Gaswechselventil aufweist, wobei die Anlauffläche einen in Auswanderungsrichtung des Nockens gesehen zylindrischen Verlauf hat und der Stößel zu dessen Ausrichtung in Bezug auf den Nocken mit Mitteln zur Verdrehsicherung gegenüber dessen Umgebungskonstruktion versehen ist.

### Hintergrund der Erfindung

Ein derartiger Tassenstößel ist aus der als gattungsbildend betrachteten EP 1 260 679 A3 vorbekannt. Dieser Tassenstößel hat ebenfalls ein hohlzylindrisches Hemd mit einem zylindrisch in Nockenrichtung ausgewölbten Boden. Letztgenannter ist hierbei dünnwandig wie das Hemd dargestellt. Eine innere Stirnfläche folgt im Wesentlichen einer äußeren Stirnfläche des Bodens. Zu erkennen ist, dass das Hemd nur eine verkürzte Führungshöhe hat und, ausgehend von einer oberen Stirnseite des Hemdes, zwei sich gegenüberliegende konkave Seitenwände vorgesehen sind, die aufeinander zulaufen und endseitig einen schmalen Boden für einen Nockenkontakt bilden.

Der Stößel ist aufgrund seiner komplizierten Geometrie nicht für eine Massenfertigung geeignet. Außerdem besitzt er nur eine ungenügende Führungslänge zur Aufnahme in der Umgebungskonstruktion. Dem Nocken wird zudem nur ein relativ schmaler Anlaufbereich an der Außenseite des Bodens zur Verfügung gestellt, so dass hier mit vorzeitigem Verschleiß zurechnen ist oder aufwändige Verschleißschutzmassnahmen zum Tragen kommen müssen. Ggf. müssen relativ hohe Wanddicken eingesetzt werden, um Steifigkeitserfordernissen zu genügen.

### Aufgabe der Erfindung

Aufgabe der Erfindung ist es daher, einen Tassenstößel der vorbekannten Art zu schaffen, bei welchem die zitierten Nachteile mit einfachen Mitteln beseitigt sind. Insbesondere soll ein Tassenstößel kreiert werden, der sich bei hervorragender Steifigkeit einfach und kostengünstig in Massenproduktion fertigen lässt.

### Lösung der Aufgabe

Erfindungsgemäß wird diese Aufgabe dadurch gelöst, dass die innere Stirnfläche einen von der äußeren Stirnfläche des Bodens abweichenden Verlauf hat und einen radial verlaufenden, planen Steg aufweist, zwischen dessen Kanten die Anlage symmetrisch positioniert ist, wobei sich von jeder Kante ein dachartig vom Boden weg abgeschrägter, aus Vollmaterial bestehender Schenkel an eine Innenseite des Hemdes erstreckt, welche Schenkel sich achssymmetrisch gegenüberliegen und wobei der Steg orthogonal zur zylindrischen Erstreckung der Anlauffläche liegt.

Hierdurch sind die eingangs zitierten Nachteile mit einfachen Mitteln beseitigt. Durch die dachartig abgeschrägten Schenkel nur an der inneren Stirnfläche des Bodens mit dem sich plan erstreckenden Steg wird, wie auch FEM-Berechnungen ergeben haben, ein deutlicher Steifigkeitszuwachs für den Tassenstößel geschaffen. Somit kann dieser insgesamt hinsichtlich seiner Masse reduziert werden, was sich wiederum vorteilhaft auf die oszillierenden Ventiltriebsmassen auswirkt.

Ein Beitrag in Richtung Steifigkeitserhöhung ist auch dadurch geleistet, dass der Steg orthogonal zur zylindrischen Erstreckung der äußeren Stirnfläche des Bodens verläuft. Ggf. kann dieser Steg jedoch auch parallel oder generell lediglich winkelversetzt zu der zylindrischen Erstreckung der äußeren Stirnfläche des Bodens vorliegen.

Aufgrund des zylindrischen Verlaufs kann, bei garantierter Auswanderungsfläche für den Nocken auf der äußeren Stirnfläche am Boden, der Durchmesser des Tassenstößels reduziert werden.

Als Verdrehsicherung ist gemäß einem Unteranspruch beispielsweise eine im Hemd des Tassenstößels angeordnete Rollennadel vorgesehen, welche das Hemd radial nach außen überragt und bei Einbau des Tassenstößels somit in einer Längsnut einer Aufnahmebohrung im Zylinderkopf oder einer ähnlichen Umgebungskonstruktion verläuft. Ggf. kann der Tassenstößel auch selbstzentrierend ausgelegt werden.

Zudem ist es vorgeschlagen, die Anlage für das Gaswechselventil auf dem Steg als kegelstumpfähnliche Erhebung darzustellen. Somit ist zum einen eine definierte Anlagefläche, die ggf. auch speziell verschleißgeschützt ausgebildet sein kann, geschaffen. Zum anderen kann die Anlage höhenvariabel für den Montageprozess beim Motorenhersteller bereitgehalten werden.

Alternativ zu der vorgenannten Erhebung ist es gemäß einem weiteren Unteranspruch vorgesehen, die Anlage als tellerartige oder ähnlich ausgebildete Einformung im Steg darzustellen.

Besonders vorteilhaft ist es, wenn die Anlage gemeinsam oder allein mit der gesamten inneren Stirnfläche des Bodens durch einen spanlosen Fertigungsvorgang wie beispielsweise Prägen, Präge-Fließpressen, Schmieden oder ähnliches gefertigt wird.

Die dachartig abgeschrägten Schenkel können neben deren Ausbildung aus "Vollmaterial" auch als dünnwandige und von der inneren Stirnfläche des Bodens abstehende Rippen ausgebildet sein. Aufgrund dieser Maßnahme ist ggf. ein weiterer Beitrag in Richtung Leichtbau und Absenkung der oszillierenden Ventiltriebsmassen geleistet.

Schließlich sind spezielle Verlaufsformen der dachartig abgeschrägten Schenkel vorgeschlagen. Diese können beispielsweise konkav oder konvex gekrümmt verlaufen oder eine im wesentlichen plane Erstreckung haben. Der Fachmann wird an dieser Stelle durch die ihm geläufigen Berechnungs- und Auslegungsmethoden die geeignete Form der Schenkel für seinen Anwendungsfall finden.

Der Schutzbereich dieser Erfindung bezieht sich zwar insbesondere auf Tassenstößel mit mechanischem Spielausgleich, jedoch kann bei spezieller Anpassung der Tassenstößel auch hydraulisch ausgelegt sein.

### Kurze Beschreibung der Zeichnung

Die Erfindung ist zweckmäßigerweise anhand der Zeichnung näher erläutert. Es zeigen:
- Figur 1: eine Unteransicht auf einen Tassenstößel;
- Figur 2: einen Längsschnitt durch den Tassenstößel nach Figur 1 und die
- Figuren 3, 4: eine alternative Ausgestaltung zu dem Tassenstößel wie vorgenannt.

### Ausführliche Beschreibung der Zeichnung

Die Figuren offenbaren einen Tassenstößel 1 eines Ventiltriebs einer Brennkraftmaschine. Dieser besteht aus einem an einer Seite durch einen Boden 2 verschlossenen hohlzylindrischen Hemd 3. Der Boden 2 hat eine äußere Stirnfläche 4. Diese ist als Anlauffläche 5 für einen nicht dargestellten Nocken ausgebildet. Dabei soll die Anlauffläche 5 einen in Auswanderungsrichtung A des Nockens gesehen zylindrischen Verlauf haben. Um eine stetige Ausrichtung des Tassenstößels 1 in Bezug auf den Nocken zu garantieren, ist, wie näher aus Figur 4 hervorgeht, im Hemd 3 eine Aussparung 14 vorgesehen. In dieser Aussparung 14 verläuft ein nicht näher dargestelltes Mittel 13a zur Verdrehsicherung. Dieses kann beispielsweise eine in die Aussparung 14 eingepresste Rollennadel sein, die radial etwas über das Hemd 3 hinaussteht und bei Einbau des Tassenstößels 1 in seine entsprechende Aufnahme im Zylinderkopf in einer dort applizierten Längsnut verläuft.

Wie insbesondere den Figuren 2, 4 zu entnehmen ist, hat eine innere Stirnfläche 6 des Bodens 2 einen deutlich von der äußeren Stirnfläche 4 abweichenden Verlauf. Dabei ist an der inneren Stirnfläche 6 ein radial verlaufender, flacher Steg 8 appliziert. Mittig am Steg 8, jedoch vorteilhafterweise beabstandet zu dessen Kanten 9, 10, ist eine Anlage 7 für ein Gaswechselventil vorgesehen. Diese kann, wie insbesondere aus den Figuren 3, 4 hervorgeht, beispielsweise als kegelstumpfähnliche Erhebung auf dem Steg 8 dargestellt sein. Erwähnt werden muss, dass die Anlage 7 vorteilhafterweise in einem spanlosen Fertigungsvorgang wie Prägen generiert wird.

Wie sich der Fachmann des weiteren den Figuren entnehmen kann, geht von jeder der vorgenannten Kanten 9, 10 je ein dachartig vom Boden 2 weg abgeschrägter Schenkel 11, 12 auf eine Innenseite 13 des Hemdes 3 zu. Dabei können die Schenkel 11, 12, so wie in Figur 2 gezeigt, einen leicht konkaven Verlauf aufweisen. Es ist jedoch auch vorgesehen, dass diese eine flache Dachform, so wie in Figur 4 offenbart, haben.

Besonders vorteilhaft ist es, wenn die gesamte innere Stirnfläche 6 des Bodens 2 mit dem Steg 8 in einem oder in mehreren Arbeitsschritten in einem spanlosen Herstellverfahren wie Prägen oder Fließpressen o. ä. hergestellt wird. Ggf. kann jedoch auch an eine spanende Bearbeitung gedacht werden.

Aufgrund des sich radial erstreckenden Steges 8 an der inneren Stirnfläche 6 des Bodens 2 in Verbindung mit den dachartig abgeschrägten Schenkeln 11, 12 liegt ein hinsichtlich seiner Steifigkeit erhöhter Tassenstößel 1 vor. Somit kann dessen Gewicht verringert werden. Der Fachmann wird diesen Auslegungsprozess solange iterieren, bis er ein Optimum an Leichtbau gefunden hat.

Alternativ können die Schenkel 11, 12, ausgehend von ihren Kanten 9, 10, in Richtung zum Hemd 3 auch auf den Boden 2 zulaufend dargestellt sein.

### Liste der Bezugszahlen und -zeichen

- 1: Tassenstößel
- 2: Boden
- 3: Hemd
- 4: Stirnfläche
- 5: Anlauffläche
- 6: Stirnfläche
- 7: Anlage
- 8: Steg
- 9: Kante
- 10: Kante
- 11: Schenkel
- 12: Schenkel
- 13: Innenseite
- 13a: Mittel zur Verdrehsicherung
- 14: Aussparung
- A: Auswanderungsrichtung Nocken

## Patentansprüche

1. Tassenstößel (1) eines Ventiltriebs einer Brennkraftmaschine, mit einem an einer Seite durch einen Boden (2) verschlossenen hohlzylindrischen Hemd (3), welcher Boden (2) an seiner äußeren Stirnfläche (4) eine Anlauffläche (5) für einen Nocken sowie an dessen innerer Stirnfläche (6) eine zentrische Anlage (7) für ein Gaswechselventil aufweist, wobei die Anlauffläche (5) einen in Auswanderungsrichtung (A) des Nockens gesehen zylindrischen Verlauf hat und der Stößel (1) zu dessen Ausrichtung in Bezug auf den Nocken mit Mitteln (13a) zur Verdrehsicherung gegenüber dessen Umgebungskonstruktion versehen ist, **dadurch gekennzeichnet, dass** die innere Stirnfläche (6) einen von der äußeren Stirnfläche (4) des Bodens (2) abweichenden Verlauf hat und einen radial verlaufenden, planen Steg (8) aufweist, zwischen dessen Kanten (9, 10) die Anlage (7) symmetrisch positioniert ist, wobei sich von jeder Kante (9, 10) ein dachartig vom Boden (2) weg abgeschrägter, aus Vollmaterial bestehender Schenkel (11, 12) an eine Innenseite (13) des Hemdes (3) erstreckt, welche Schenkel (11, 12) sich achssymmetrisch gegenüberliegen und wobei der Steg (8) orthogonal zur zylindrischen Erstreckung der Anlauffläche (5) liegt.

2. Tassenstößel nach Anspruch 1, **dadurch gekennzeichnet, dass** als Mittel (13a) zur Verdrehsicherung ein in einer Aussparung (14) des Hemdes (3) befestigter und dieses zumindest radial nach außen überragender Körper wie eine Rollennadel, ein Stift oder ein stiftähnliches Element vorgesehen ist.

3. Tassenstößel nach Anspruch 1, **dadurch gekennzeichnet, dass** die Anlage (7) für das Gaswechselventil als kegelstumpfähnliche Erhebung auf dem Steg (8) dargestellt ist.

4. Tassenstößel nach Anspruch 1, **dadurch gekennzeichnet, dass** die Anlage (7) für das Gaswechselventil als tellerartige Einformung im Steg (8) ausgebildet ist.

5. Tassenstößel nach Anspruch 1, **dadurch gekennzeichnet, dass** die gesamte innere Stirnfläche (6) des Bodens (2) mit dem Steg (8) durch ein spanloses Herstellverfahren wie Prägen oder Fließpressen geschaffen ist.

6. Tassenstößel nach Anspruch 1, **dadurch gekennzeichnet, dass** die dachartig abgeschrägten Schenkel (11, 12) im wesentlichen konkav oder konvex gekrümmt sind.

7. Tassenstößel nach Anspruch 1, **dadurch gekennzeichnet, dass** die dachartig abgeschrägten Schenkel (11, 12) im wesentlichen flach verlaufen.

## Claims

1. Bucket tappet (1) of a valve timing mechanism of an internal combustion engine, having a hollow-cylindrical skirt (3) which is closed on one side by a head (2), which head (2) has a thrust surface (5) for a cam on its outer end face (4) and a central rest (7) for a gas exchange valve on its inner end face (6), the thrust surface (5) having a cylindrical profile as viewed in the excursion direction (A) of the cam, and the tappet (1) being provided with means (13a) for safeguarding against rotation with respect to its surrounding construction, for the orientation of the said tappet (1) in relation to the cam, **characterized in that** the inner end face (6) has a profile, which deviates from the outer end face (4) of the head (2), and has a radially extending, planar web (8), between the edges (9, 10) of which the rest (7) is positioned symmetrically, a limb (11, 12) which is bevelled away from the head (2) in a roof-like manner and is composed of solid material extending from each edge (9, 10) to an inner side (13) of the skirt (3), which limbs (11, 12) lie opposite one another in an axially symmetrical manner, and the web (8) lying orthogonally with respect to the cylindrical extent of the thrust surface (5).

2. Bucket tappet according to Claim 1, **characterized in that** a body which is fastened in a cut-out (14) of the skirt (3) and projects beyond the latter at least radially to the outside, such as a roller needle, a pin or a pin-like element, is provided as means (13a) for safeguarding against rotation.

3. Bucket tappet according to Claim 1, **characterized in that** the rest (7) for the gas exchange valve is presented as a frustoconical elevation on the web (8).

4. Bucket tappet according to Claim 1, **characterized in that** the rest (7) for the gas exchange valve is configured as a plate-like formed recess in the web (8).

5. Bucket tappet according to Claim 1, **characterized in that** the entire inner end face (6) of the head (2) with the web (8) is provided by a chipless production process such as stamping or extrusion.

6. Bucket tappet according to Claim 1, **characterized in that** the limbs (11, 12) which are bevelled in a roof-like manner are curved substantially concavely or convexly.

7. Bucket tappet according to Claim 1, **characterized in that** the limbs (11, 12) which are bevelled in a roof-like manner extend substantially flatly.

## Revendications

1. Poussoir à coupelle (1) d'une commande de soupape d'un moteur à combustion interne, comprenant une chemise cylindrique creuse (3) fermée d'un côté par un fond (2), lequel fond (2) présente, sur sa surface frontale extérieure (4), une surface de butée (5) pour une came, et sur sa surface frontale intérieure (6), un appui central (7) pour une soupape d'échange de gaz, la surface de butée (5) ayant une allure cylindrique, vue dans la direction de sortie (A) de la came, et le poussoir (1) étant pourvu, en vue de son orientation par rapport aux cames, de moyens (13a) pour la fixation en rotation par rapport à sa construction périphérique, **caractérisé en ce que** la surface frontale intérieure (6) a une allure s'écartant de la surface frontale extérieure (4) du fond (2), et présente une nervure plane (8) s'étendant radialement, entre les arêtes (9, 10) de laquelle est positionné, symétriquement, l'appui (7), une branche (11, 12) se composant de matériau massif s'étendant en biseau depuis chaque arête (9, 10), à la manière d'un toit depuis le fond (2), contre un côté intérieur (13) de la chemise (3), lesquelles branches (11, 12) étant opposées suivant une symétrie axiale et la nervure (8) se situant perpendiculairement à l'étendue cylindrique de la surface de butée (5).

2. Poussoir à coupelle selon la revendication 1, **caractérisé en ce que** l'on prévoit comme moyen (13a) pour la fixation en rotation un corps fixé dans un évidement (14) de la chemise (3) et dépassant au moins radialement vers l'extérieur de celle-ci, comme une aiguille à rouleau, une goupille ou un élément en forme de goupille.

3. Poussoir à coupelle selon la revendication 1, **caractérisé en ce que** l'appui (7) pour la soupape d'échange de gaz est réalisé sous forme de rehaussement similaire à un tronc de cône sur la nervure (8).

4. Poussoir à coupelle selon la revendication 1, **caractérisé en ce que** l'appui (7) pour la soupape d'échange de gaz est réalisé sous forme de formation en forme de coupelle dans la nervure (8).

5. Poussoir à coupelle selon la revendication 1, **caractérisé en ce que** la surface frontale intérieure totale (6) du fond (2) est formée avec la nervure (8) par un procédé de fabrication sans enlèvement de copeaux comme un gaufrage ou un formage par extrusion.

6. Poussoir à coupelle selon la revendication 1, **caractérisé en ce que** les branches (11, 12) biseautées en forme de toit ont une courbure essentiellement concave ou convexe.

7. Poussoir à coupelle selon la revendication 1, **caractérisé en ce que** les branches (11, 12) biseautées en forme de toit s'étendent essentiellement à plat.
